# EUROPÄISCHE PATENTSCHRIFT

(11) **EP 0 599 837 B1**
(45) Veröffentlichungstag und Bekanntmachung des Hinweises auf die Patenterteilung: **11.09.1996**
(21) Anmeldenummer: 92901978.4
(22) Anmeldetag: 12.12.1991
(51) Int. Cl.: E04F 10/06

(54) **MONTAGEVORRICHTUNG FÜR GELENKARMMARKISEN**
MOUNTING FOR ARTICULATED-ARM AWNINGS
DISPOSITIF DE MONTAGE POUR STORES A BANNES

(30) Priorität: 28.01.1991 DE 4102363
(43) Veröffentlichungstag der Anmeldung: 08.06.1994
(73) Patentinhaber: Technolizenz Establishment, FL-9495 Triesen (LI)
(72) Erfinder: Lohausen, Viktor, D-74199 Oberheinriet (DE)
(74) Vertreter: Büchel, Kurt F., Dr.
(86) Internationale Anmeldenummer: EP9102382
(87) Internationale Veröffentlichungsnummer: WO9213152

(56) Entgegenhaltungen:
- DE-A- 2 514 941
- DE-A- 2 635 287
- DE-A- 3 207 399
- DE-A- 3 708 155
- FR-A- 1 545 852
- LU-A- 66 365
- US-A- 1 681 016
- US-A- 2 695 763

## Beschreibung

Die Erfindung betrifft eine Montagevorrichtung für Gelenkarmmarkisen gemäß dem Oberbegriff des Patentanspruches 1.

Derartige Montagevorrichtungen sind vielfach bekannt (z.B. DE-A-3 207 399). Es hat sich jedoch gezeigt, daß solche Montagevorrichtungen oft nicht leicht zu montieren sind und insbesondere oft aus zu vielen Einzelteilen bestehen, die die Montage umständlich und zeitraubend machen.

Dies gilt ganz allgemein, insbesondere aber für Kassettenmarkisen.

Aufgabe der Erfindung ist es, eine Montagevorrichtung der eingangs genannten Art so zu vereinfachen, daß sie aus möglichst wenig Teilen besteht, und dazu noch einfach zu montieren ist.

Diese der Erfindung zugrundeliegende Aufgabe wird durch die im kennzeichnenden Teil des Anspruchs 1 gekannten Merkmale gelöst.

Weitere Merkmale der Erfindung sind den weiteren Patentansprüchen zu entnehmen.

Die Erfindung wird nunmehr anhand von Ausführungsbeispielen in Verbindung mit den beigefügten Zeichnungen näher erläutert:

In den Zeichnungen zeigt
- Fig. 1: eine Montagevorrichtung für eine Kassettenmarkise gemäß der Erfindung;
- Fig. 2: eine schematische Querschnittsansicht einer weiteren Ausführungsform der Montagevorrichtung;
- Fig. 3: eine schematische perspektivische Teilansicht der Montagevorrichtung gemäß Fig. 2;
- Fig. 4: eine schematische Schnittansicht einer weiteren Ausführungsform der Montagevorrichtung beim Beginn des Zusammenbaus und
- Fig. 5: die zusammengebaute Montagevorrichtung gemäß Fig. 4.

Fig. 1 zeigt dabei eine erfindungsgemäß aufgebaute Montagevorrichtung für vorzugsweise Kassettenmarkisen mit einer Konsole 1, die beispeilsweise bis zu 20 cm oder mehr breit sein kann. Selbstverständlich können im Bedarfsfall auch zwei oder mehr solcher Konsolen oder aber eine gemeinsame durchgehende Konsole 1 vorgesehen sein.

An dieser Konsole ist ein Tragarm 2 befestigt, der einen mindestens teilweise kreisbogenförmigen Innenraum bildet.

Die Konsole weist an ihrer Unterseite eine vorzugsweise T-förmige, nach unten für den Durchtritt von Befestigungsmitteln, vorzugsweise Befestigungsschrauben, offene Nut 3 auf, in die beispielsweise ein Nutstein 4 eingesetzt werden kann. Selbstverständlich kann dieser Nutstein sich über die gesamte Breite der Konsole erstrecken. Andererseits können auch eine Anzahl von Nutsteinen vorgesehen sein. Ferner ist es möglich, daß diese Nut von etwa T-förmigem Querschnitt nur an einer Seite der Konsole offen ist.

Zu ihrer Befestigung als Montagevorrichtung weist der Tragarm zwei an seinem rückwärtigen Ende einen Steg 5 auf, in dem eine oder, je nach Breite des Tragarmes mehrere Bohrungen 6 vorgesehen sind, durch die eine Halteschraube 7 hindurch in den Nutstein 4 eingeschraubt werden kann. Vorzugsweise ist die Bohrung 6 als Stufenbohrung ausgeführt, so daß der Schraubenkopf der Halteschrauben 7 nicht übersteht. Von besonderem Vorteil ist es, wenn mindestens ein Teil der Bohrung 6 ein Innengewinde trägt, so daß vor dem Zusammenbau die Halteschraube 7 bereits eingeschraubt werden kann, was den Zusammenbau wesentlich erleichtert.

Man erkennt ferner an dem Tragarm 2 eine nur angedeutete Aufnahmevorrichtung 12 für einen Gelenkarm und eine ebenfalls nur angedeutete Aufnahmevorrichtung 13 für ein Kippgelenk. Aufnahmevorrichtungen und Befestigungsvorrichtungen für Gelenkarme und Kippgelenke sind nicht Teil der vorliegenden Erfindung.

In den Tragarm oder in die Tragarme ist eine Hülse oder Kassette 14 eingesetzt, die in ein Leitblech 15 nach vorne ausläuft. Außerdem ist ein die Hülse oder Kassette nach oben abdeckendes Dach 16 vorgesehen. Die Kassette ist außerdem mittels einer nur angedeuteten Befestigungsvorrichtung 17 an dem Tragarm 2 befestigt. Es kann sich dabei z.B. um einen oder mehrere T-förmige Ansätze handeln, die in ebensolche Schlitze des Tragarmes 2 eingeschoben werden können.

Die Konsole kann mittels - nicht dargestellter - Schrauben an Durchbrüchen 18 und 19 für die Wandbefestigung befestigt werden. Auch diese Durchbrüche sind vorzugsweise als Stufenbohrungen ausgeführt. Auch hier erscheint es zweckmäßig, zur Erleichterung der Montage mindestens in einem Teil der Bohrung einige Gewindegänge vorzusehen.

Wie durchgeführte Versuche gezeigt haben, ist diese Art der Befestigung eines oder mehrerer Tragarme an Konsolen bereits sehr stabil und reicht in vielen Fällen für die Aufnahme einer Kassettenmarkise aus.

Wie Fig. 2 zeigt, kann diese Konstruktion noch weiter verbessert werden. Gleiche Teile sind wiederum mit den gleichen Bezugszeichen wie in Fig. 1 bezeichnet.

Der Tragarm 2 weist nunmehr noch eine weiter vorne liegende zweite Bohrung 20 auf, in die eine weitere Halteschraube 21 eingesetzt werden kann. Auch diese Bohrung ist vorzugsweise als Stufenbohrung ausgeführt und es ist auch hier zweckmäßig, mindestens ein Teil der Bohrung mit einem Gewinde zu versehen. Zur Ergänzung der in Fig. 1 gezeigten Konstruktion ist hier ein Zwischenstück 23 vorgesehen, das an seiner Unterseite eine Gewindebohrung 24 aufweist, in die die Halteschraube 21 einschraubbar ist. Selbstverständlich könnte auch an dieser Stelle eine T-förmige Nut zur Aufnahme eines mit einer Gewindebohrung versehenen Nutsteines vorgesehen werden.

Dieses Zwischenstück könnte beispielsweise die gesamte Breite des Tragarmes einnehmen.

An der Rückseite dieses Zwischenstückes ist eine Halteleiste 22 vorgesehen, die etwa hakenförmig ausgebildet ist. An der Frontseite der Konsole 1 ist eine dazu komplementäre ebenfalls hakenförmige Halteleiste 25 vorgesehen, in die das Zwischenstück 23 mit seiner Halteleiste 22 eingehängt werden kann.

Wie man aus der Fig. 2 deutlich erkennt, sind die hakenförmigen Halteleisten an ihren Endkanten verdickt. Sie sind in ihrer Form so aneinander angepaßt, daß sich eine sichere Verbindung zwischen dem Zwischenstück 23 und der Konsole 1 ergibt.

Die Frontseite des Zwischenstückes vervollständigt die Kontur des Innenraumes zu einem nahezu kreisförmigen Querschnitt, in den dann die Kassette 14 eingeschoben werden kann, wobei das Zwischenstück eine weitere Befestigungsvorrichtung 17 aufweist. Es bleibt unbenommen, noch weitere gleichartige Befestigungsmittel vorzusehen.

In Fig. 3 ist eine teilperspektivische Ansicht der Montagevorrichtung gemäß Fig. 2 gezeigt, wobei gleiche Teile mit den gleichen Bezugszeichen versehen sind. Man erkennt dabei deutlich die Form der Konsole 1 mit dem Tragarm 2, dem daran befestigten Zwischenstück 23, das mit seiner Halteleiste 22, die Halteleiste 25 der Konsole 1 hintergreifend an dieser befestigt ist.

Weitere Erläuterungen sind zu dieser Zeichnung nicht erforderlich.

Diese bereits sehr gute Konstruktion kann nun noch weiter verbessert werden, wie dies im einzelnen Fig. 4 zeigt, in der gleiche Teile wiederum mit den gleichen Bezugszeichen versehen sind. Die im Zusammenhang mit den Figuren 1 bis 3 gemachten Bemerkungen über die Befestigung des oder der Tragarme an der Konsole 1 mit Hilfe von Halteschrauben 7, die in einen Nutstein 4 innerhalb einer vorzugsweise T-förmigen Nut 3 angeordnet sind, gelten auch für diese Darstellung.

Der Tragarm 2 weist nunmehr an seiner Rückseite eine etwa hammerkopfförmige Montage leiste 8 auf. An der Frontseite der Konsole ¹ist eine etwas höher angesetzte Montageschiene 9 vorgesehen. In der hier gezeigten Darstellung liegt die Montageleiste 8 auf einem etwa trapezförmigen Ansatz an der Frontseite der Konsole 1 auf. Die Montageleiste 8 weist dabei eine ebenfalls etwa trapezförmigen Querschnitt aufweisende Anschlagleiste 10 auf, der der ebenfalls trapezförmige Querschnitt der Anschlagleiste 11 der Montageschiene 9 entspricht.

Wie im einzelnen aus Fig. 5 zu erkennen, wird durch das Einschrauben und Anziehen der Halteschraube 7 der Tragarm 2 nach oben gedrückt, so daß die Anschlagleisten 10 und 11 an ihren Schrägen miteinander in Berührung kommen. Dies hat zur Folge, daß der Tragarm 2 satt gegen die Konsole 1 angezogen wird. Damit ergibt sich eine außerordentlich starre Verbindung zwischen Konsole und Tragarm.

Es sei noch bemerkt, daß auch in Fig. 5 die gleichen Teile mit den gleichen Bezugszeichen versehen sind.

Obgleich die in Fig. 1 gezeigte Konstruktion bereits für viele Fälle ausreichend stabil gemacht werden kann, so ist doch die Konstruktion gemäß den Figuren 2 und 3 selbst größten Belastungen gewachsen.

In gleicher Weise ist jedoch die aus der Konstruktion gemäß Fig. 1 bis 3 weiterentwickelte Konstruktion gemäß Fig. 4 und 5 ebenso stabil, weist jedoch weniger Bauteile auf und ist insgesamt selbst für größte Belastungen geeignet. Dabei ist immer anzumerken , daß selbstverständlich - je nach Bedarf - mehrere Konsolen und mehrere Tragarme vorgesehen werden können, was jedoch am Prinzip der Konstruktion und ihrer technischen Brauchbarkeit nichts ändert.

## Patentansprüche

1. Montagevorrichtung für Gelenkarmmarkisen mit mindestens einer Konsole (1) und mindestens einem an der Konsole (1) befestigbaren ein- oder mehrteiligen Tragarm (2), der einen Innenraum für eine Tuchwelle mit Markisetuch bzw. für eine, eine Tuchwelle mit Markisentuch enthaltende, Kassette umschliesst, **dadurch gekennzeichnet**, **dass** die Konsole (1) an ihrer Unterseite für den Durchtritt von Befestigungsschrauben offene Nut (3) zur Aufnahme von mindestens einem mit Gewindebohrung versehenen, verschieblichen Nutsteines (4) aufweist, und dass der Tragarm (2) am hinteren unteren Endabschnitt einen im montierten Zustand unter die Konsole (1) ragenden Steg (5) mit einer Bohrung (6) zur Aufnahme von in den Nutstein (4) einschraubbaren Halteschrauben (7) aufweist.

2. Montagevorrichtung nach Anspruch 1, **dadurch gekennzeichnet**, **dass** die Nut (3) vorzugsweise T-förmigen Querschnitt aufweist.

3. Montagevorrichtung nach Anspruch 2, **dadurch gekennzeichnet**, **dass** der Tragarm (2) vor der in dem Steg (5) angeordneten Bohrung (6) eine weitere Bohrung (20) zur Aufnahme einer weiteren Halteschraube (21) aufweist, an dem ein Zwischenstück (23) befestigbar ist, dass - im montierten Zustand - anderenends an der Konsole (1) eingehängt ist.

4. Montagevorrichtung nach Anspruch 3, **dadurch gekennzeichnet**, **dass** das Zwischenstück (23) eine Halteleiste (22) aufweist, die im montierten Zustand in eine gegengleiche Ausnehmung an der Konsole (1) eingreift.

5. Montagevorrichtung nach Anspruch 1, **dadurch gekennzeichnet**, **dass** der Tragarm (2) an seiner Rückseite eine etwa T-förmigen Querschnitt aufweisende Montageleiste (8) aufweist, und dass an der gegenüberliegenden Frontseite der Konsole eine ebenfalls einen etwa T-förmigen Querschnitt aufweisende Montageschiene (9) vorgesehen ist, in die die Montageleiste des Tragarms (2) einhängbar ist.

6. Montagevorrichtung nach Anspruch 3, **dadurch gekennzeichnet**, **dass** der etwa kreisförmige Innenraum für die Aufnahme der Markise bzw. einer die Markise enthaltenden Kassette (14) bis etwa zur Höhe der Mittelachse dieses Innenraumes durch den Tragarm (2) und von dort aus durch die Kontur der Vorderseite des Zwischenstückes (23) gebildet ist.

7. Montagevorrichtung nach Anspruch 5, **dadurch gekennzeichnet**, **dass** Anschlagleisten (10) der Montagenut und der Montageleiste (8) jeweils etwa keilförmigen Querschnitt aufweisen.

8. Montagevorrichtung nach einem der vorhergehenden Ansprüche, **dadurch gekennzeichnet**, **dass** der Tragarm (2) an seiner Frontseite eine Aufnahmevorrichtung (12) für mindestens einen Gelenkarm aufweist.

9. Montagevorrichtung nach einem der vorhergehenden Ansprüche, **dadurch gekennzeichnet**, **dass** der Tragarm (2) an seiner Frontseite eine Aufnahmevorrichtung (12) für ein Kippgelenk aufweist.

10. Montagevorrichtung nach einem der vorhergehenden Ansprüche, **dadurch gekennzeichnet**, **dass** der etwa kreisbogenförmige Innenraum des Tragarmes (2) oder der Tragarme Befestigungsmittel für eine Markisenkassette aufweist.

## Claims

1. Mounting for articulated-arm awnings which has at least one bracket (1) and at least one single-part or multi-part support arm (2) which can be attached to the bracket (1) and encloses an internal space for a cloth shaft with awning cloth or for a casing containing a cloth shaft with awning cloth, characterized in that the lower side of the bracket (1) has open groove (3) for the passage of attachment bolts and for receiving at least one displaceable nut (4) provided with a threaded hole, and that the rear lower end section of the support arm (2) has a flange (5) projecting in the mounted state under the bracket (1) and having a bore (6) for receiving retaining bolts (7) which can be screwed into the nut (4).

2. Mounting according to Claim 1, characterized in that the groove (3) preferably has a T-shaped cross-section.

3. Mounting according to Claim 2, characterized in that the support arm (2) has a further bore (20) for receiving a further retaining bolt (21) in front of the bore (6) arranged in the flange (5), to which retaining bolt can be fastened an adapter (23) which - in the mounted state - is hooked at the other end onto the bracket (1).

4. Mounting according to Claim 3, characterized in that the adapter (23) has a retaining strip (22) which, in the mounted state, engages a diametrically opposed recess in the bracket (1).

5. Mounting according to Claim 1, characterized in that the support arm (2) has, on its back, a mounting strip (8) having an approximately T-shaped cross-section, and that a mounting rail (9) which likewise has an approximately T-shaped cross-section and into which the mounting strip of the support arm (2) can be hooked is provided on the opposite front of the bracket.

6. Mounting according to Claim 3, characterized in that the approximately circular internal space for holding the awning or a casing (14) containing the awning is formed by the support arm (2) approximately up to the height of the central axis of this internal space and from there by the contour of the front of the adapter (23).

7. Mounting according to Claim 5, characterized in that locating strips (10) of the mounting groove and of the mounting strip (8) each have an approximately wedge-shaped cross-section.

8. Mounting according to any of the preceding Claims, characterized in that the front of the support arm (2) has a holding device (12) for at least one articulated arm.

9. Mounting according to any of the preceding Claims, characterized in that the front of the support arm (2) has a holding device (12) for a tilting joint.

10. Mounting according to any of the preceding Claims, characterized in that the approximately arcshaped internal space of the support arm (2) or of the support arms has attachment means for an awning casing.

## Revendications

1. Dispositif de montage pour des bannes articulées, comportant au moins une console (1) et au moins un bras support (2) en une ou plusieurs parties, susceptibles d'être fixé sur la console (1), bras support enclosant un espace intérieur prévu pour un arbre à toile avec la toile de banne, respectivement pour une cassette contenant un arbre à toile avec la toile de banne, caractérisé en ce que la console (1) présente sur sa face inférieure, pour le passage de vis de fixation, une rainure (3) ouverte, destinée à loger au moins un patin à rainure (4) mobile, pourvu d'un pont taraudé, et en ce que le bras support (2) présent sur la section d'extrémité inférieure arrière, une nervure (5), qui s'étend sous la console (1) lorsque l'on est à l'état monté, avec un perçage (6) destiné à recevoir des vis de fixation (7) pouvant être vissées dans le patin à rainure (4).

2. Dispositif de montage selon la revendication 1, caractérisé en ce que la rainure(3) a de préférence une section transversale en forme de T.

3. Dispositif de montage selon la revendication 2, caractérisé en ce que le bras support (2) présente, devant le perçage (6) disposé dans la nervure (5), un perçage supplémentaire (20) destiné à recevoir une autre vis de fixation (21), à laquelle une pièce intermédiaire (23) peut être fixée, de manière à être accrochée - à l'état monté - à l'autre extrémité, sur la console (1).

4. Dispositif de montage selon la revendication 3, caractérisé en ce que la pièce intermédiaire (23) présente une bande de maintien (22) qui à l'état monté s'engage dans un évidement conjugué ménagé sur la console (1).

5. Dispositif de montage selon la revendication 1, caractérisé en ce que le bras support (2) présente sur sa face arrière une bande de montage (8) ayant une section transversale à peu près en forme de T, et en ce que, sur la face avant, en regard, de la console, est prévue une glissière de montage (9), présentant également une section transversale à peu près en forme de T et dans laquelle, la bande de montage du bras support (2) peut être accrochée.

6. Dispositif de montage selon la revendication 3, caractérisé en ce que l'espace intérieur à peu près circulaire destiné à recevoir la banne ou une cassette (14) contenant la banne est constitué, jusqu'à environ la hauteur de l'axe de cet espace intérieur, par le bras support (2) et, depuis cet endroit, par le contour de la face avant de la pièce intermédiaire (23).

7. Dispositif de montage selon la revendication 5, caractérisé en ce que des bandes de butée (10) de la rainure de montage et de la bande de montage (8) présentent respectivement une section transversale à peu près cunéiforme.

8. Dispositif de montage selon l'une des revendications précédentes, caractérisé en ce que le bras support (2) présente sur sa face avant un dispositif de réception (12) destiné à au moins un bras articulé.

9. Dispositif de montage selon l'une des revendications précédentes, caractérisé en ce que le bras support (2) présente sur sa face avant un dispositif de logement (12) destiné à une articulation basculante.

10. Dispositif de montage selon l'une des revendications précédentes, caractérisé en ce que l'espace intérieur, à peu près circulaire, du bras support (2) ou des bras supports présente des moyens de fixation destinés à une cassette à banne.
